# EUROPÄISCHE PATENTSCHRIFT

(11) **EP 2 716 836 B1**
(45) Veröffentlichungstag und Bekanntmachung des Hinweises auf die Patenterteilung: **09.09.2015**
(21) Anmeldenummer: 13187451.3
(22) Anmeldetag: 04.10.2013
(51) Int. Cl.: E04F 10/06, E06B 9/56, E06B 9/58

(54) **Befestigungseinrichtung für ein Sonnenschutzelement**
Mounting device for a sunshade element
Dispositif de fixation pour un élément de protection solaire

(30) Priorität: 05.10.2012 EP 12187358
(43) Veröffentlichungstag der Anmeldung: 09.04.2014
(73) Patentinhaber: Alcoa Aluminium Deutschland, Inc., 58642 Iserlohn (DE)
(72) Erfinder: Rickenbrock, Klaus, 58769 Nachrodt-Wiblingwerde (DE)
(74) Vertreter: Trinks, Ole

(56) Entgegenhaltungen:
- EP-A1- 1 447 270
- EP-A2- 2 343 432
- CH-A- 390 516
- DE-U1-202009 017 870
- US-A1- 2005 284 053

## Beschreibung

Es wird eine Befestigungseinrichtung für ein Sonnenschutzelement, insbesondere für eine Sonnenblende angegeben, welche an einem Tragelement, insbesondere an einem Trägerprofil eines Fassadenelements befestigbar ausgebildet ist.

Aus Sonnenschutzgründen ist es bekannt, Gebäudefassaden und insbesondere Fassadenelemente mit Sonnenschutzelementen wie beispielsweise Sonnenblenden zu versehen, wobei die Sonnenblenden an den tragenden Elementen der Gebäudefassade fixiert werden müssen. Derartige Sonnenschutzelemente können hierbei an einem Ort und in einer Position fixiert ausgebildet sein, oder aber die Sonnenschutzelemente sind bezogen auf ihren Anstellwinkel verstellbar ausgebildet.

In der Regel werden derartige Sonnenschutzelemente direkt, beispielsweise an eigens dafür vorgesehenen Bohrungen in den Tragelementen oder dergleichen, an diesen Tragelementen fixiert.

Herkömmliche Lösungen zum Befestigen eines Sonnenschutzelementes an einem Tragelement weisen den Nachteil auf, dass die Positionierung des jeweiligen Sonnenschutzelementes in Ausdehnungsrichtung des Tragelementes durch diese gegebenenfalls werkseitig angebrachten Bohrungen festgelegt ist. Des Weiteren ist ein nachträgliches variables Feinjustieren der Position eines einmal angebauten Sonnenschutzelementes bei den herkömmlichen Lösungen nicht möglich.

Das Dokument US 2005/284053 A1 betrifft eine Befestigungseinrichtung, welche unter anderem geeignet ist zur Befestigung eines Sonnenschutzelementes. Zur Befestigung ist ein Kanal zum Eindringen von Sechskantmuttern vorgesehen, welche bedarfsweise mit einem Gegenarretierungselement in Eingriff bringbar sind. Die Arretierung an einem Trägerprofil erfolgt im Winkel von 90°.

Der vorliegenden Erfindung liegt die Aufgabe zugrunde, eine Befestigungseinrichtung für ein Sonnenschutzelement anzugeben, welche eine hohe Flexibilität des Sonnenschutzelementes am Einbauort ermöglicht.

Die Aufgabe wird gelöst durch eine Befestigungseinrichtung mit den Merkmalen des unabhängigen Anspruches 1.

Insbesondere wird die Aufgabe gelöst durch eine Befestigungseinrichtung für ein Sonnenschutzelement, insbesondere für eine Sonnenblende, an einem Tragelement, insbesondere an einem Trägerprofil eines Fassadenelements, wobei die Befestigungseinrichtung einen durch mindestens ein hintere Kanalbegrenzung und durch eine vordere Kanalwand begrenzten Mutterkanal zum bedarfsweisen Einlassen von mindestens einem Gegenarretierungselement in den Mutterkanal und mindestens ein Langloch in der vorderen Kanalwand aufweist, wobei das Langloch in seiner Ausdehnungsrichtung ein variables Positionieren des mindestens einen Gegenarretierungselementes ermöglicht, wobei die Befestigungseinrichtung weiterhin mindestens eine Durchführungsöffnung für mindestens ein Fixierelement zum Fixieren der Position der Befestigungseinrichtung an dem Tragelement aufweist.

Hierbei verläuft der Mutterkanal in Längsausdehnungsrichtung der im Wesentlichen eine Quaderform aufweisenden Befestigungseinrichtung, und das Langloch ist im einfachsten Fall in Form einer einfachen Nut gebildet, so dass eine bedarfsweise Verschiebung, also ein variables Positionieren des mindestens einen Gegenarretierungsmittels innerhalb des Mutterkanals dadurch ermöglicht wird, dass der Mutterkanal zumindest teilweise durch das Langloch von außen zugänglich ist.

Die Vorteile der erfindungsgemäßen Lösung liegen auf der Hand. So wird durch die Variabilität, d.h. durch das variable und von außen ermöglichte Positionieren des mindestens einen Gegenarretierungselementes entlang der Hauptausdehnungsrichtung des Kanals, d.h. auch entlang der Ausdehnungsrichtung des mindestens einen Langloches eine Position des Gegenarretierungselementes für ein mit dem zu befestigenden Sonnenschutzelement in Eingriff bringbares Befestigungselement an einer in Grenzen variablen Position ermöglicht, so dass eine Feinpositionierung und eine Feinjustage des zu befestigenden Sonnenschutzelementes an dem Tragelement einfach möglich ist.

Des Weiteren ist die erfindungsgemäße Befestigungseinrichtung in einfacher Weise an bestehenden Tragelementen, also insbesondere an bestehenden Fassadenelementen möglich.

Insbesondere bei gängigen oder genormten Lochabständen an den Tragelementen wie beispielsweise Trägerprofile oder dergleichen ist durch das Ausbilden der mindestens einen Durchführungsöffnung an der Befestigungseinrichtung ein einfaches Fixieren der Befestigungseinrichtung am Einbauort, d. h. am Tragelement gewährleistet, wobei gleichzeitig die Flexibilität in Bezug auf die Positionierbarkeit des Sonnenschutzelementes durch die Verwendung der erfindungsgemäßen Befestigungseinrichtung gewährleistet ist.

Vorteilhafte Weiterbildungen der erfindungsgemäßen Lösung sind in den Unteransprüchen angegeben.

So ist es beispielsweise vorgesehen, dass das mindestens eine Gegenarretierungselement eine Sechskant-Kontergewindemutter ist und an gegenüberliegenden Flächen des Mutterkanals durch seitliche Kanalbegrenzungen rotatorisch fixiert ist.

Beispielsweise kann der Mutterkanal durch entsprechende Wahl seiner Breite derart ausgebildet sein, dass gängige Sechskant-Kontergewindemuttern einer bestimmten Größe, beispielsweise Kontergewindemuttern der Größe M8, passgenau in den Mutterkanal einsetzbar sind und durch die seitlichen Kanalbegrenzungen rotatorisch fixiert, also gekontert werden. In diesem Fall ist somit kein Werkzeug zum Verhindern der rotatorischen Bewegung nötig, sobald ein Befestigungselement wie beispielsweise ein Gewindebolzen durch das mindestens eine Langloch hindurchgeführt und in die Sechskant-Kontergewindemutter eingeführt wird, um beispielsweise anschließend ein Sonnenschutzelement hieran zu befestigen.

Des Weiteren kann es vorgesehen sein, dass an der Befestigungseinrichtung zwei Befestigungselemente vorgesehen sind, wobei der Abstand zwischen den Befestigungselementen durch Verschieben und anschließendes Arretieren im Langloch an einen Lochabstand des Sonnenschutzelementes anpassbar ist.

Mit anderen Worten, bei Sonnenschutzelementen, die an mehr als einem Aufhängepunkt pro Befestigungseinrichtung fixiert werden, kann durch Variation des Abstandes zwischen den Befestigungselementen eine flexible Anpassung an unterschiedliche Lochabstände (Verschraubungsabstände) verschiedenartiger Sonnenschutzelemente erreicht werden.

Des Weiteren kann es vorgesehen sein, dass der Mutterkanal einen vorzugsweise an der mindestens einen hinteren Kanalbegrenzung ausgebildeten Kanalanschlag aufweist. Ein mindestens ein mit dem mindestens einen variabel positionierbaren Gegenarretierungselement in Eingriff bringbares Befestigungselement ist hierbei dazu ausgelegt, zum zumindest vorläufigen Festlegen seiner Position bedarfsweise nach Ineingriffbringen mit dem mindestens einen Gegenarretierungselement zumindest bereichsweise mit dem Kanalanschlag in eine die Verschiebung hemmende Verbindung gebracht zu werden.

Ein derartiges geeignetes Gegenarretierungselement ist im einfachsten Fall beispielsweise ein Gewindebolzen, welcher mit einem Außengewinde versehen ist, welches der Innengewindegröße des mindestens einen Gegenarretierungselementes, also beispielsweise der Sechskant-Kontergewindemutter entspricht. Ein derartiges als Gewindebolzen ausgebildetes Befestigungselement wird hierbei dann durch einfaches Durchschrauben durch das als Sechskant-Kontergewindemutter ausgebildete Gegenarretierungselement in die die Verschiebung hemmende Verbindung mit dem Kanalanschlag gebracht und kann somit in Ausdehnungsrichtung des mindestens einen Langloches in seiner Position fixiert werden. Diese festgelegte Position entspricht hierbei dann einer gewünschten Position des zu befestigenden Sonnenschutzelementes wie beispielsweise einer Sonnenblende oder dergleichen.

Des Weiteren kann es vorgesehen sein, dass die Befestigungseinrichtung ferner eine untere Kanalbegrenzung und/oder eine obere Kanalbegrenzung aufweist. Die untere Kanalbegrenzung bzw. die obere Kanalbegrenzung ist bzw. sind dazu ausgelegt, ein in den Mutterkanal eingelassenes Gegenarretierungselement oder mehrere in den Mutterkanal eingelassene Gegenarretierungselemente vor dem in Eingriff bringen mit dem Befestigungselement oder den Befestigungselementen im Mutterkanal zu halten.

Mit anderen Worten, in den Mutterkanal eingelassene Gegenarretierungselemente können somit, beispielsweise beim Transport einer entsprechend vorbereiteten und noch nicht an einem Tragelement fixierten Befestigungseinrichtung, vor dem Verlorengehen geschützt werden. Hierbei ist also sicherzustellen, dass die Anordnung der unteren Kanalbegrenzung bzw. der oberen Kanalbegrenzung so erfolgt, dass eine Verschiebung der Gegenarretierungselemente in dem mindestens einen Langloch nicht behindert wird. Idealerweise ist die Kanalbegrenzung bzw. sind die Kanalbegrenzungen hierbei außerhalb des wirksamen Verschiebebereiches des mindestens einen Langloches ausgebildet, d.h. beispielsweise auf die Hauptausdehnungsrichtung der Befestigungseinrichtung bezogen oberhalb bzw. unterhalb davon.

In diesem Zusammenhang kann es vorgesehen sein, dass die Kanalbegrenzung eine Kanalbegrenzungsöffnung zum Durchgriff in den Mutterkanal und einen beispielsweise durch die Kanalbegrenzungsöffnung vorzugsweise steckbar einbringbaren Hilfsbolzen aufweist. Hierdurch ist ein sehr einfaches Vorbereiten und anschließendes Transportieren der erfindungsgemäßen Befestigungseinrichtung zum Tragelement möglich, und zwar indem zum Sichern der in den Mutterkanal eingebrachten Gegenarretierungselemente jeweils ein Hilfsbolzen in die entsprechende Kanalbegrenzungsöffnung gebracht wird.

Es kann vorgesehen sein, dass die Befestigungseinrichtung zumindest teilweise aus Aluminium gebildet ist. Hierdurch ist ein einfaches Herstellen beispielsweise in einem Extrusionsprozess möglich, wobei insbesondere dann, wenn die Befestigungseinrichtung an einem Tragelement fixiert werden soll, welches ebenfalls aus Aluminium gebildet ist, ein vorteilhaftes optisches Erscheinungsbild gewährleistet.

Genauso gut kann es aber auch alternativ vorgesehen sein, dass die Befestigungseinrichtung zumindest teilweise aus einem Kunststoffmaterial gebildet ist. Hierdurch ist es möglich, die Befestigungseinrichtung leichter und kostengünstiger herzustellen, ohne dass die variable Positionierbarkeit des mindestens einen Gegenarretierungselementes und damit des zu befestigenden Sonnenschutzelementes beeinträchtigt wird.

Im Folgenden wird die Erfindung anhand eines Ausführungsbeispiels näher erläutert. Es zeigen:
- Fig. 1a bis 1e:: in perspektivischer Darstellung aufeinanderfolgende Schritte zur Vorbereitung einer erfindungsgemäßen Befestigungseinrichtung gemäß einem Ausführungsbeispiel für den Transport;
- Fig. 2:: in schematischer Darstellung eine Schnittzeichnung in Draufsicht der Befestigungseinrichtung aus den Fig. 1a bis 1e gemäß dem Ausführungsbeispiel, die an ein Tragelement angebaut ist; und
- Fig. 3a bis 3e:: in perspektivischer Darstellung Schritte in zeitlicher Abfolge zum Fixieren der Befestigungseinrichtung aus den Fig. 1a bis 1e gemäß dem Ausführungsbeispiel an einem Tragelement.

Die Figuren 1a bis 1e zeigen in perspektivischer Darstellung die einzelnen Schritte zum Vorbereiten einer Befestigungseinrichtung 10 für ein Sonnenschutzelement vor dem Transport zu einem möglichen Einbauort, d.h. beispielsweise zu einer Fassade oder dergleichen.

Wie in Fig. 1a gezeigt, weist die Befestigungseinrichtung 10 entlang ihrer Hauptausdehnungsrichtung einen Mutterkanal 13 auf, welcher bei der in Fig. 1a dargestellten Lage von oben und von unten zugänglich ist. Der Mutterkanal 13 wird nach vorne durch eine vordere Kanalwand 18 begrenzt, in welche ein Langloch 15 in Form einer Nut ausgebildet ist, welches einen teilweisen Zugang zum Mutterkanal 13 ermöglicht. Seitlich ist der Mutterkanal 13 durch die Seitenwände der Befestigungseinrichtung 10 begrenzt; nach hinten ist eine hintere Kanalbegrenzung 19 durch entsprechend ausgebildete Vorsprünge der als Profil gebildeten Befestigungseinrichtung 10 gegeben.

In Ausdehnungsrichtung des Mutterkanals 13 sind oberhalb und unterhalb abgesetzt vom Langloch 15 Kanalbegrenzungsöffnungen 31a, 31b vorgesehen, in welche, wie in Fig. 1b gezeigt, wahlweise steckbar Hilfsbolzen 30a, 30b einbringbar sind, um somit eine untere Kanalbegrenzung 32a bzw. eine obere Kanalbegrenzung 32b (wie weiter unten in Fig. 1d dargestellt) zu bilden. Die Hilfsbolzen 30a, 30b können beispielsweise klemmbar ausgebildet oder auch mit einem entsprechenden Gewinde versehen sein.

Wie in Fig. 1c gezeigt, werden im Folgenden Gegenarretierungselemente 12 in Form von Sechskant-Gewindemuttern in den Mutterkanal 13 eingebracht und, wie in Fig. 1d gezeigt, in der dort dargestellten Lage der Befestigungseinrichtung 10 auch nach oben hin gegen versehentlichen Verlust aus dem Mutterkanal 13 gesichert. In Fig. 1e ist schließlich die fertig zum Transport vorbereitete Befestigungseinrichtung 10 mit in den Mutterkanal 13 eingesetzten Gegenarretierungselementen 12 dargestellt.

Wie der Schnittzeichnung aus Fig. 2 zu entnehmen ist, wird im Folgenden die entsprechend vorbereitete Befestigungseinrichtung 10 an einem Tragelement 50 wie beispielsweise einem senkrecht verlaufenden Trägerpfosten eines Fassadenelements angebracht. Unter Rückgriff auf die Darstellungen in den Figuren 1a bis 1e sind hierzu in der erfindungsgemäßen Befestigungseinrichtung 10 mehrere Durchführungsöffnungen 21 für Fixierelemente ausgebildet, wobei diese Fixierelemente 20 zum Fixieren der Befestigungseinrichtung 10 beispielsweise mit entsprechend ausgebildeten Gegenbohrungen des Tragelementes 50 in Eingriff bringbar sind.

Die Abfolge dieser Schritte ist in den Figuren 3a bis 3e perspektivisch dargestellt. Zum Fixieren der erfindungsgemäßen Befestigungseinrichtung 10 an einem als Trägerprofil ausgebildeten Tragelement 50 werden, wie in Fig. 3a dargestellt, jeweils Fixierelemente 20 durch die entsprechenden Durchführungsöffnungen 21 in Richtung entsprechend an dem Trägerprofil 50 ausgebildeter Fixierpunkte geführt und wie in Fig. 3a dargestellt, entsprechend verschraubt.

Nachdem somit die Position der Befestigungseinrichtung 10 an dem Tragelement 50 fixiert wurde, werden, wie in Fig. 3b dargestellt, Befestigungselemente 11 in Form von Gewindestangen mit Außengewinde in die im Mutterkanal 13 befindlichen Gegenarretierungselemente 12 eingesetzt und zunächst locker verschraubt. Die durch die Seitenwände der Befestigungseinrichtung 10 gebildeten seitlichen Begrenzungen des Mutterkanals 13 verhindert hierbei die Rotation der als Sechskantmuttern ausgebildeten Gegenarretierungselemente 12 in dem Mutterkanal 13, so dass diese Sechskantmuttern nicht gesondert gegen Mitdrehen während des Einsetzvorganges der Befestigungselemente 11 gesichert sein müssen.

In Fig. 3c sind schließlich die bislang noch lose in den Gegenarretierungselementen 12 befindlichen Befestigungselemente 11 dargestellt. Wie in Fig. 3d angedeutet, kann anschließend der Abstand zwischen den Befestigungselementen 11 entlang der Ausdehnung des Langloches 15 verändert und beispielsweise den Schraubabständen oder dergleichen des zu befestigenden Sonnenschutzelementes angepasst werden. Weiterhin kann in gewissen Grenzen entlang der Ausdehnung des Langloches bei gewähltem Abstand der Befestigungselemente 11 deren (gemeinsame) absolute Position ebenfalls entsprechend variiert werden.

Wie schließlich in Fig. 3e dargestellt, werden die Befestigungselemente 11 anschließend weiter in die Gegenarretierungselemente 12 eingedreht und stoßen anschließend an einen in Fig. 2 sichtbaren Kanalanschlag, wodurch deren Verschiebung entlang der Ausdehnungsrichtung des Langloches 15 entsprechend gehemmt wird. Zum endgültigen Sichern der Position der Befestigungselemente 11 kann - wie ebenfalls in Fig. 2 gezeigt - ein weiteres Sicherungselement 16 in Form einer weiteren Kontermutter zum Einsatz kommen, welche von außen auf dem Befestigungselement klemmend gegen die vordere Kanalwand 18 des Mutterkanals 13 geschraubt wird.

### Bezugzeichenliste

- 10: Befestigungseinrichtung
- 11: Befestigungselement
- 12: Gegenarretierungselement
- 13: Mutterkanal
- 14: Kanalanschlag
- 15: Langloch
- 16: Sicherungselement
- 18: vordere Kanalwand
- 19: hintere Kanalbegrenzung
- 20: Fixierelement
- 21: Durchführungsöffnung für Fixierelement
- 30a: unterer Hilfsbolzen
- 30b: oberer Hilfsbolzen
- 31a: untere Kanalbegrenzungsöffnung
- 31b: obere Kanalbegrenzungsöffnung
- 32a: untere Kanalbegrenzung
- 32b: obere Kanalbegrenzung
- 50: Tragelement
- 51: Flächenelement

## Patentansprüche

1. Befestigungseinrichtung (10) zur Befestigung eines Sonnenschutzelements, an einem Tragelement (50), wobei die Befestigungseinrichtung (10) Folgendes aufweist:
- einen durch mindestens eine hintere Kanalbegrenzung (19) und durch eine vordere Kanalwand (18) begrenzten Mutterkanal (13) zum bedarfsweisen Einlassen von mindestens einem Gegenarretierungselement (12) in den Mutterkanal (13); und
- mindestens ein Langloch (15) in der vorderen Kanalwand (18), welches in seiner Ausdehnungsrichtung ein variables Positionieren des mindestens einen Gegenarretierungselementes (12) ermöglicht
**dadurch gekennzeichnet, dass**
die Befestigungseinrichtung (10) weiterhin mindestens eine Durchführungsöffnung (21) für mindestens ein Fixierelement (20) zum Fixieren der Position der Befestigungseinrichtung (10) an dem Tragelement (50) aufweist.

2. Befestigungseinrichtung (10) nach Anspruch 1,
wobei das mindestens eine Gegenarretierungselement (12) eine Sechskant-Kontergewindemutter ist und an gegenüberliegenden Flächen des Mutterkanals (13) durch seitliche Kanalbegrenzungen rotatorisch fixiert ist.

3. Befestigungseinrichtung (10) nach einem der vorhergehenden Ansprüche,
wobei der Mutterkanal (13) einen vorzugsweise an der mindestens einen hinteren Kanalbegrenzung (19) ausgebildeten Kanalanschlag aufweist, und wobei mindestens ein mit dem mindestens einen variabel positionierbaren Gegenarretierungselement (12) in Eingriff bringbares Befestigungselement (11) vorgesehen ist, welches dazu ausgelegt ist, zum zumindest vorläufigen Festlegen seiner Position bedarfsweise nach Ineingriffbringen mit dem mindestens einen Gegenarretierungselement (12) zumindest bereichsweise mit dem Kanalanschlag (14) in eine die Verschiebung hemmende Verbindung gebracht zu werden.

4. Befestigungseinrichtung (10) nach einem der vorhergehenden Ansprüche,
wobei an der Befestigungseinrichtung (10) zwei Befestigungselemente (11) vorgesehen sind, und wobei der Abstand zwischen den Befestigungselementen (11) durch Verschieben und anschließendes Arretieren im Langloch (15) an einen Lochabstand des Sonnenschutzelementes anpassbar ist.

5. Befestigungseinrichtung (10) nach einem der vorhergehenden Ansprüche,
wobei die Befestigungseinrichtung (10) weiterhin eine untere Kanalbegrenzung (32a) und/oder eine obere Kanalbegrenzung (32b) aufweist, und wobei die untere und/oder die obere Kanalbegrenzung dazu ausgelegt ist bzw. sind, ein in den Mutterkanal (13) eingelassenes Gegenarretierungselement (12) oder mehrere in den Mutterkanal (13) eingelassene Gegenarretierungselemente (12) vor dem in Eingriffbringen mit dem Befestigungselement (11) oder den Befestigungselementen (11) im Mutterkanal (13) zu halten.

6. Befestigungseinrichtung (10) nach Anspruch 5,
wobei die Kanalbegrenzung (32a, 32b) eine Kanalbegrenzungsöffnung (31a, 31b) zum Durchgriff in den Mutterkanal (13) und einen bedarfsweise durch die Kanalbegrenzungsöffnung (31a, 31b) vorzugsweise steckbar einbringbaren Hilfsbolzen (30a, 30b) aufweist.

7. Befestigungseinrichtung (10) nach einem der vorhergehenden Ansprüche,
wobei die Befestigungseinrichtung (10) zumindest teilweise aus Aluminium gebildet ist.

8. Befestigungseinrichtung (10) nach einem der Ansprüche 1 bis 7,
wobei die Befestigungseinrichtung (10) zumindest teilweise aus einem Kunststoffmaterial gebildet ist.

## Claims

1. A mounting device (10) for fixing a sunshade element to a supporting element (50), wherein the mounting device (10) comprises the following:
- a nut channel (13) limited by at least one rear channel limit (19) and by a front channel wall for the engaging of at least one counter-locking element (12) in the nut channel (13) as needed; and
- at least one elongated hole (15) in the front channel wall (19) which enables the variable positioning of the at least one counter-locking element (12) in its direction of extension,
**characterized in that**
the mounting device (10) further comprises at least one inlet opening (21) for at least one fixing element (20) for fixing the position of the mounting device (10) on the supporting element (50).

2. The mounting device (10) according to claim 1,
wherein the at least one counter-locking element (12) is a hexagonal counter-thread nut and is rotationally fixed on the opposite face of the nut channel (13) by lateral channel limits.

3. The mounting device (10) according to one of the preceding claims,
wherein the nut channel (13) comprises a channel limit stop preferably formed on the at least one rear channel limit (19), and wherein at least one mounting element (11) able to be brought into engagement with the at least one variably positionable counter-locking element (12) is provided which is designed to be at least partly brought into displacement-inhibiting connection with the channel limit stop (14) as needed after engaging with the at least one counter-locking element (12) for the at least preliminary fixing of its position.

4. The mounting device (10) according to any one of the preceding claims,
wherein two mounting elements (11) are provided on the mounting device (10), and wherein the distance between the mounting elements (11) can be adapted to a hole spacing of the sunshade element by being moved relative to each other and subsequently locked into place in the elongated hole (15).

5. The mounting device (10) according to any one of the preceding claims,
wherein the mounting device (10) further comprises a lower channel limit (32a) and/or an upper channel limit (32b), and wherein the lower and/or upper channel limit is/are configured to retain a counter-locking element (12) engaged in the nut channel (13) or a plurality of counter-locking elements (12) engaged in the nut channel (13) within said nut channel (13) prior to engaging with the fixing element (11) or fixing elements (11).

6. The mounting device (10) according to claim 5,
wherein the channel limit (32a, 32b) comprises a channel limit opening (31a, 31b) for passage into the nut channel (13) and an auxiliary bolt (30a, 30b) able to be inserted, preferably plugged in, through the channel limit opening (31a, 31b).

7. The mounting device (10) according to any one of the preceding claims,
wherein the mounting device (10) is at least partly made of aluminum.

8. The mounting device (10) according to any one of claims 1 to 7,
wherein the mounting device (10) is at least partly made of a plastic material.

## Revendications

1. Dispositif de fixation (10) pour la fixation d'un élément de protection solaire sur un élément porteur (50), ledit dispositif de fixation (10) comprenant les éléments suivants:
- un canal à écrou (13) délimité par au moins une délimitation de canal postérieure (19) et par une paroi de canal antérieure (18), pour introduire selon les besoins au moins un élément d'arrêt antagoniste (12) dans le canal à écrou (13); et
- au moins un trou oblong (15) dans la paroi de canal antérieure (18) qui permet, dans la direction de son extension, un positionnement variable dudit au moins un élément d'arrêt antagoniste (12),
**caractérisé en ce que**
le dispositif de fixation (10) comprend en outre au moins une ouverture de traversée (21) pour au moins un élément de fixation (20) destiné à fixer la position du dispositif de fixation (10) sur l'élément porteur (50).

2. Dispositif de fixation (10) selon la revendication 1,
dans lequel ledit au moins un élément d'arrêt antagoniste (12) est un contre-écrou hexagonal et est fixé en rotation par des délimitations de canal latérales sur des surfaces opposées du canal à écrou (13).

3. Dispositif de fixation (10) selon l'une des revendications précédentes,
dans lequel le canal à écrou (13) comporte une butée de canal, réalisée de préférence sur ladite au moins une délimitation de canal postérieure (19), et dans lequel il est prévu au moins un élément de fixation (11) susceptible d'être amené en engagement avec ledit au moins un élément d'arrêt antagoniste (12) à positionner de manière variable, élément de fixation qui est conçu pour immobiliser au moins provisoirement sa position en cas de besoin après l'avoir amené en engagement avec ledit au moins un élément d'arrêt antagoniste (12) au moins localement avec la butée de canal (14) pour donner une liaison qui empêche le déplacement.

4. Dispositif de fixation (10) selon l'une des revendications précédentes, dans lequel il est prévu deux éléments de fixation (11) sur le dispositif de fixation (10), et dans lequel la distance entre les éléments de fixation (11) est susceptible d'être adaptée par translation et par blocage successif dans le trou oblong (15) à une distance des trous de l'élément de protection solaire.

5. Dispositif de fixation (10) selon l'une des revendications précédentes, dans lequel le dispositif de fixation (10) comporte en outre une délimitation de canal inférieure (32a) et/ou une délimitation de canal supérieure (32b), et dans lequel la délimitation de canal inférieure et/ou la délimitation de canal supérieure et/sont conçues pour retenir un élément d'arrêt antagoniste (12) introduit dans le canal à écrou (13) ou plusieurs éléments d'arrêt antagonistes (12) introduits dans le canal à écrou (13) avant d'être amenées en engagement avec l'élément de fixation (11) ou les éléments de fixation (11) dans le canal à écrou (13).

6. Dispositif de fixation (10) selon la revendication 5,
dans lequel la délimitation de canal (32a, 32b) comporte une ouverture de délimitation (31a, 31b) pour la traversée vers le canal à écrou (13) et un boulon auxiliaire (30a, 30b) susceptible d'être introduit, de préférence par enfichage, en cas de besoin à travers l'ouverture de délimitation (31a, 31b).

7. Dispositif de fixation (10) selon l'une des revendications précédentes,
dans lequel le dispositif de fixation (10) est réalisé au moins partiellement en aluminium.

8. Dispositif de fixation (10) selon l'une des revendications 1 à 7,
dans lequel le dispositif de fixation (10) est réalisé au moins partiellement en une matière plastique.
